# EUROPÄISCHE PATENTSCHRIFT

(11) **EP 0 549 083 B1**
(45) Veröffentlichungstag und Bekanntmachung des Hinweises auf die Patenterteilung: **19.06.1996**
(21) Anmeldenummer: 92250271.1
(22) Anmeldetag: 24.09.1992
(51) Int. Cl.: H01H 71/10, H02B 11/133

(54) **Auslösevorrichtung für Schaltgeräte auf Stecksockel**
Trip device for switches on a plug-in socket
Déclencheur pour interrupteurs sur un connecteur enfichable

(30) Priorität: 15.11.1991 DE 4138183
(43) Veröffentlichungstag der Anmeldung: 30.06.1993
(73) Patentinhaber: SIEMENS AKTIENGESELLSCHAFT, D-80333 München (DE)
(72) Erfinder: Elger, Peter-Joachim, W-1000 Berlin 10 (DE); Manthe, Karl-Heinz, W-1000 Berlin 20 (DE); Pfeiffer, Bernhard, Dr., W-1000 Berlin 49 (DE)

(56) Entgegenhaltungen:
- EP-A- 0 411 871
- EP-A- 0 419 276
- DE-A- 3 037 355

## Beschreibung

Die Erfindung betrifft ein Schaltgerät mit in einem Oberteil angeordneten Schaltmechanismus und in einem Unterteil angeordneten Steckkontakten zur Aufnahme in einem Stecksockel, wobei das Oberteil mit dem Unterteil eine gemeinsame Funktionseinheit dergestalt bildet, daß ein Auslösestift die Bildung von Lichtbögen zwischen den Steckkontakten und dem Schaltsockel durch vorzeitiges Auslösen des Schaltmechanismus beim Abnehmen des Schaltgerätes vom Stecksockel mit Sicherheit verhindert.

Ein derart definiertes Schaltgerät ist aus der DE-A-30 37 355 bekannt. Der Auslösestift ist hier in einer Nut der Außenwand des Gehäuseunterteils gelagert und liegt mit seinem freien Ende unmittelbar auf der Sockelplatte des Stecksockels auf. Sobald das Schaltgerät von der Sockelplatte abgehoben wird, verschiebt sich der Auslösestift unter dem Einfluß einer Federkraft in Richtung zur Sockelplatte und betätigt mit einem Ansatz eine im Oberteil des Schaltgerätes angeordnete Auslösewelle, so daß noch vor dem Auftrennen der eigentlichen Steckkontaktverbindung, bzw. vor dem Herausnehmen des Schaltgerätes aus dem Stecksockel, der Schaltmechanismus den bestehenden Laststromkreis unterbricht und dadurch eine Lichtbogenbildung beim Lösen der Steckkontaktverbindung verhindert.

Eine sichere Funktion dieses Schaltgerätes bedingt eine relativ große Überlappungsphase zwischen der Kontaktgabe der Steckkontakte und der Freigabe des Schaltmechanismus. Die der Erfindung zugrundeliegende Aufgabe besteht darin, diese Überlappungsphase möglichst gering zu halten und darüber hinaus den eigentlichen Schaltvorgang unter Last mit möglichst einfachen Mitteln zu realisieren. Erfindungsgemäß wird dies dadurch erreicht, daß der Auslösestift aus zwei Teilstiften gebildet ist, bei dem der im Oberteil angeordnete erste Teilstift geradlinig bewegbar und der im Unterteil angeordnete zweite Teilstift radial schwenkbar angeordnet ist, und daß der zweite Teilstift mit einem einseitig im Bereich des Unterteils gelagerten Wipphebel in Verbindung steht, der durch mindestens aus eine das Oberteil und das Unterteil zusammenfügende Befestigungsschraube den zweiten Teilstift mit dem ersten Teilstift derart in Eingriff bringt, daß ein Sperrbereich des Schaltmechanismus überwunden und die Schaltfunktion des Schaltgerätes wirksam freischaltbar ist.

Mit der konstruktiven Ausgestaltung des Auslösestiftes in zwei Teilstifte - erster Teilstift für das Oberteil und zweiter Teilstift für das Unterteil des Schaltgerätes - können in einfacher Weise die sonst üblichen Abstände zwischen dem Schaltgerät und dem Stecksockel als Hublänge zur Betätigung des Auslösestiftes entfallen. Vielmehr wird mit dem einseitig im Unterteil gelagerten Wipphebel eine Hublänge erzeugt, die unabhängig von der mechanischen Entnahme des Schaltgerätes von seinem Stecksockel ist, so daß lediglich mit dem Lösen der Befestigungsschraube vor der Entnahme des Schaltgerätes die Auslösung des Schaltmechanismus eingeleitet ist. Als wesentlich für die Erfindung ist in diesem Zusammenhang der sehr einfache konstruktive Aufbau zur Steuerung des Schaltmechanismus anzusehen, bei dem keine besonderen Maß-, Kraft- und Bewegtoleranzen für die entsprechenden Funktionsteile eingehalten werden müssen.

Gemäß einer vorteilhaften Ausgestaltung der Erfindung ist vorgesehen, daß der zweite Teilstift mit dem Wipphebel unlösbar verbunden ist. Damit ist sichergestellt, daß der Eingriff der beiden Teilstifte ohne besondere Führungen innerhalb der Gehäuseteile erfolgen kann.

Die Erfindung wird in einem figürlich dargestellten Ausführungsbeispiel näher erläutert, in dem lediglich die zum Verständnis wichtigen Teile dargestellt sind. In der Figur ist das Schaltgerät SG mit seinem Steckkontakt SK und dem Stecksockel SS dargestellt. Weiterhin ist ersichtlich, daß ein Auslösestift aus den beiden Teilstiften TS1, TS2 besteht, wobei der erste Teilstift TS1 für den oberen Teil des Schaltgerätes und der zweite Teilstift TS2 für den unteren Teil des Schaltgerätes SG vorgesehen ist. Der zweite Teilstift TS2 ist mit dem Wipphebel WH verbunden, der im unteren Bereich des Stecksockels SS an einer nicht näher bezeichneten Grundplatte einseitig gelagert ist. Die Befestigungsschraube BS dient dazu, den oberen und unteren Teil des Schaltgerätes SG zusammenzufügen, und gleichzeitig den Wipphebel WH mit dem zweiten Teilstift TS2 in Fluchtlinie mit dem ersten Teilstift TS1 zu bringen. Mit dem Anziehen der Befestigungsschraube BS wird mit dem zweiten Teilstift TS2 der erste Teilstift TS1 entgegen der Federkraft FK bewegt, so daß ein nicht näher bezeichneter Ansatz des ersten Teilstifts TS1 den Sperrbereich SB des ebenfalls nicht dargestellten Schaltmechanismus überwindet. Das Schaltgerät kann nunmehr durch eine manuelle Betätigung eines Schalthebels den Laststrom schalten.

Zum Abnehmen des Schaltgerätes SG von dem Stecksockel SK ist es erforderlich, die Befestigungsschraube BS zu lösen und in Pfeilrichtung herauszunehmen. Mit dem Lösen der Befestigungsschraube BS wird der Wipphebel in die dargestellte Lage befördert und damit der zweite Teilstift TS2 zunächst abgesenkt und gleichzeitig radial bewegt. Mit der Auslenkung des ersten Teilstifts TS1 gelangt der zweite Teilstift TS1 durch das Einwirken der Federkraft FK mit seinem freien Ende in Richtung zum zweiten Teilstift TS2, so daß mit dem nicht bezeichneten Ansatz der Sperrbereich SB des nicht näher dargestellten Schaltmechanismus erreicht ist. Durch diese Maßnahme wird der Laststromkreis unterbrochen, bevor das Schaltgerät SG vom Stecksockel SS entfernt werden kann. Damit ist verhindert, daß der Laststrom über die Steckkontakte unterbrochen wird.

## Patentansprüche

1. Schaltgerät mit in einem Oberteil angeordneten Schaltmechanismus und in einem Unterteil angeordneten Steckkontakten zur Aufnahme in einem Stecksockel, wobei das Oberteil mit dem Unterteil eine gemeinsame Funktionseinheit dergestalt bildet, daß ein Auslösestift die Bildung von Lichtbögen zwischen den Steckkontakten und dem Schaltsockel durch vorzeitiges Auslösen des Schaltmechanismus beim Abnehmen des Schaltgerätes vom Stecksockel mit Sicherheit verhindert,
**dadurch gekennzeichnet**, daß der Auslösestift aus zwei Teilstiften (TS1, TS2) gebildet ist, bei dem der im Oberteil angeordnete erste Teilstift (TS1) geradlinig bewegbar und der im Unterteil angeordnete zweite Teilstift (TS2) radial schwenkbar angeordnet ist, und
daß der zweite Teilstift (TS2) mit einem einseitig im Bereich des Unterteils gelagerten Wipphebel (WH) in Verbindung steht, der durch mindestens aus eine das Oberteil und das Unterteil zusammenfügende Befestigungsschraube (BS) den zweiten Teilstift (TS2) mit dem ersten Teilstift (TS1) derart in Eingriff bringt, daß ein Sperrbereich (SB) des Schaltmechanismus überwunden und die Schaltfunktion des Schaltgerätes wirksam freischaltbar ist.

2. Schaltgerät nach Anspruch 1,
**dadurch gekennzeichnet**, daß der zweite Teilstift (TS2) mit dem Wipphebel (WH) unlösbar verbunden ist.

## Claims

1. Switching device having a switching mechanism arranged in an upper part and having plug-in contacts arranged in a lower part for accommodation in a plug-in base, the upper part forming a joint functional unit with the lower part, of such a design that a tripping pin reliably prevents the formation of arcs between the plug-in contacts and the switching base as a result of premature tripping of the switching mechanism when the switching device is removed from the plug-in base, characterized in that the tripping pin is formed from two pin elements (TS1, TS2), in the case of which tripping pin the first pin element (TS1) which is arranged in the upper part can move in a straight line and the second pin element (TS2) which is arranged in the lower part is arranged such that it can pivot radially, and in that the second pin element (TS2) is connected to a rocker lever (WH) which is mounted at one end in the region of the lower part and brings the second pin element (TS2) into engagement with the first pin element (TS1) by means of at least one attachment screw (BS) which joins the upper part and the lower part together, in such a manner that an inhibiting region (SB) of the switching mechanism is overridden and the switching function of the switching device can be effectively disconnected.

2. Switching device according to Claim 1, characterized in that the second pin element (TS2) is non-detachably connected to the rocker lever (WH).

## Revendications

1. Appareil de coupure ou de distribution comportant un mécanisme de commande disposé dans une partie supérieure et des contacts à enfichage disposés dans une partie inférieure et prévus pour être reçus dans un socle à enfichage, la partie supérieure formant, de telle manière avec la partie inférieure une unité de fonction commune, qu'une cheville de déclenchement empêche la formation d'arcs électriques entre les contacts à enfichage et le socle de commutation par suite d'un déclenchement prématuré du mécanisme de commande et de commutation, lorsqu'on dégage l'appareil de coupure ou de distribution du socle à enfichage, et cela avec sécurité, caractérisé par le fait que la cheville de déclenchement est constituée par deux chevilles partielles (TS1, TS2), la première cheville partielle (TS1) qui est disposée dans la partie supérieure est susceptible de se déplacer de façon rectiligne alors que la seconde cheville partielle (TS2) qui est disposée dans la partie inférieure, est agencée de façon à pouvoir basculer radialement, et par le fait que la seconde cheville partielle (TS2) est en liaison avec un levier basculant qui est monté unilatéralement dans la zone de la partie inférieure, lequel levier basculant (WH) fait co-agir la seconde cheville partielle (TS2) avec la première cheville partielle (TS1), par l'intermédiaire d'au moins une vis de fixation (BS) qui sert à assembler la partie supérieure avec la partie inférieure, la réalisation est telle que lors de cette coopération une zone de blocage (SB) du mécanisme de commande est surmontée et que la fonction de coupure de l'appareil est susceptible d'être amenée dans sa position efficace de coupure.

2. Appareil de coupure ou de distribution selon la revendication 1, caractérisé par le fait que la seconde cheville partielle (TS2) est reliée de façon non détachable avec le levier basculant (WH).
